# FASCICULE DE BREVET EUROPEEN

(11) **EP 0 698 762 B1**
(45) Date de publication et mention de la délivrance du brevet: **05.07.2000**
(21) Numéro de dépôt: 95401747.1
(22) Date de dépôt: 24.07.1995
(51) Int. Cl.: F21V 17/00

(54) **Dispositif de montage d'un porte-lampe pour lampe de ville dans une partie inclinée d'un miroir de dispositif d'éclairage ou de signalisation de véhicule automobile**
Vorrichtung zum Montieren eines Lampenhalters einer Kennleuchte auf ein geneigtes Teil des Reflektors eines Scheinwerfers oder einer Signallampe bei einem Kraftfahrzeug
Device for mounting the lampholder of a parking light on an inclined portion of the reflector of a headlight or signal light of a vehicle

(30) Priorité: 25.07.1994 FR 9409173
(43) Date de publication de la demande: 28.02.1996
(73) Titulaire: VALEO VISION, 93000 Bobigny (FR)
(72) Inventeur: Josquin, Daniel, F-77290 Mitry Le Neuf (JP)
(74) Mandataire: Texier, Christian

(56) Documents cités:
- FR-A- 1 532 588
- FR-A- 2 191 068
- US-A- 1 540 112
- US-A- 3 096 026

## Description

La présente invention concerne d'une façon générale le montage des lampes dans des miroirs de dispositifs d'éclairage ou de signalisation de véhicules automobiles, et plus particulièrement un nouveau porte-lampe pour lampe de ville intégrée à un projecteur.

Classiquement, et en référence à la figure 1, un miroir 1 d'un projecteur de véhicule automobile comporte, dans une région défocalisée, un orifice 1a dans lequel est engagée une pièce intermédiaire souple 2 à la périphérie de laquelle est formée une gorge 2a pour le calage du bord de l'orifice 1a. Cette pièce 2 est traversée par un passage dans laquelle est engagé un porte-lampe 3.

Une telle solution connue présente toutefois un certain nombre d'inconvénients. Tout d'abord, la pose de la pièce intermédiaire est fastidieuse et allonge les temps d'assemblage des projecteurs. En outre, cette pose est nécessairement manuelle, toute automatisation étant exclue. Enfin la pièce intermédiaire induit un surcoût et un accroissement du nombre de pièces à gérer dans la fabrication des projecteurs.

On connaît par FR-A-2 191 068 un porte-lampe pour feu de signalisation. Ce porte-lampe est monté dans le fond d'un miroir, c'est-à-dire sans inclinaison, et rien de suggère son application à un porte-lampe de ville monté dans une paroi inclinée. En outre, ce porte-lampe ne comporte aucun moyen spécifique pour permettre son démontage aisé en vue notamment du remplacement de la lampe.

La présente invention vise à pallier ces limitations de l'art antérieur et à proposer un dispositif de montage d'une lampe de ville dans une paroi inclinée d'un corps réfléchissant de dispositif d'éclairage ou de signalisation qui soit simple à poser, avec une possibilité d'automatisation, plus économique par réduction du nombre de pièces, et facile à démonter.

Ainsi la présente invention concerne un dispositif de montage d'un porte-lampe tel que défini dans la revendication 1.

Des aspects préférés, mais non limitatifs, du dispositif selon l'invention sont définis dans les revendications dépendantes 2 à 8.

L'invention propose également un porte-lampe notamment pour lampe de ville, tel que défini dans la revendication 9.

D'autres aspects, buts et avantages de la présente invention apparaîtront mieux à la lecture de la description détaillée suivante d'une forme de réalisation préférée de celle-ci, donnée à titre d'exemple non limitatif et faite en référence au dessin annexé, sur lequel :
la figure 1, déjà décrite, est une vue en coupe horizontale d'un dispositif de montage de lampe de ville de l'art antérieur,
la figure 2 est une vue en coupe horizontale d'un dispositif de montage selon l'invention,
la figure 3 est une vue en coupe verticale du dispositif de montage de la figure 2, et
la figure 4 est une vue en élévation de l'arrière du dispositif de montage des figures 2 et 3.

En référence aux figures 2 à 4, on a représenté un dispositif de montage d'une lampe de ville qui est en fait constitué par un porte-lampe comportant des aménagements permettant sa fixation directement dans un orifice prévu dans un miroir de projecteur de véhicule automobile.

La paroi du miroir, oblique et incurvée par rapport à l'axe de la lampe, est indiquée en 10. Dans cette paroi est formée un orifice 12 pour le montage du porte-lampe.

Ce dernier est désigné par la référence 20, et réalisé en matière plastique souple. Il comporte un corps généralement cylindrique de révolution 22 comportant, de façon classique en soi, des aménagements pour le montage et la connexion électrique du culot (à baïonette ou à vis) d'une lampe non représentée.

A partir du corps 22 s'étendent, en l'espèce latéralement, deux oreilles flexibles opposées 24a et 24b, de contours généralement arrondis et dont l'épaisseur diminue progressivement du corps 22 vers leurs extrémités libres. Ces oreilles présentent par ailleurs à une distance radiale intermédiaire un léger coude faisant que les parties terminales des oreilles présentent une certaine obliquité par rapport aux parois avoisinantes du miroir.

La position des oreilles 24a, 24b le long du corps, ainsi que leur inclinaison au repos, sont déterminées en fonction de l'inclinaison moyenne du miroir autour de son orifice 12.

A partir du corps 22 du porte-lampe s'étendent également, de façon angulairement décalée par rapport aux oreilles, et en l'espèce au-dessus et au-dessous du corps, deux pattes flexibles 25a, 25b. Ces pattes sont reliées à l'extrémité avant du corps 22 par des parties de raccordement essentiellement radiales 251a, 251b, et s'étendent le long du corps vers l'arrière par des parties principales 252a, 252b qui divergent légèrement en direction de l'arrière.

La figure 4 montre que le profil des pattes 25a, 25b est circulaire et généralement concentrique avec le corps 22 du porte-lampe. Cette courbure des pattes est conçue pour correspondre approximativement à celle des bords de l'orifice 12 du miroir 10.

Chacune des pattes 25a, 25b porte sur sa surface extérieure une dent de verrouillage, respectivement 253a, 253b, qui est apte à coopérer avec le bord adjacent de l'orifice du miroir. Chaque dent présente une section de forme générale triangulaire, de manière à définir, du côté antérieure, une rampe inclinée.

La position et l'inclinaison des dents 253a, 253b le long des pattes 25a, 25b est déterminée en fonction de l'épaisseur et de l'inclinaison moyenne du miroir 10 au voisinage de l'orifice 12.

Le porte-lampe 20 tel que décrit ci-dessus est mis en place dans l'orifice 12 par simple mouvement de translation selon son axe. Préalablement à ce mouvement, les pattes 25a, 25b peuvent être éventuellement resserrées vers le corps 22 du porte-lampe de manière à faciliter la pénétration du porte-lampe dans l'orifice. Les bords de l'orifice 12 sollicitent les pattes 25a, 25b élastiquement vers l'intérieur, jusqu'à ce que les dents franchissent, à l'aide de leurs rampes, lesdits bords. Simultanément, les oreilles 24a, 24b viennent s'appliquer contre la face arrière du miroir 10, et fléchissement progressivement à mesure que la translation du porte-lampe se poursuit.

Après que le verrouillage par les dents 253a, 253b a été effectué, la force de rappel élastique exercée par les oreilles sur l'arrière du miroir permet d'assurer un maintien tout à fait stable du porte-lampe dans sa position verrouillée, cette stabilité étant renforcée par le décalage angulaire, en l'espèce de 90°, qui existe entre la paire d'oreilles 24a, 24b et la paire de dents 253a, 253b.

On comprend ici que le montage du porte-lampe dans le miroir peut aisément être automatisé, dans la mesure où il suffit d'une translation du porte-lampe, convenablement saisi, avec le cas échéant un resserrement temporaire des deux bras 25a, 25b.

Le démontage du porte-lampe, notamment lorsque l'on souhaite remplacer une lampe défectueuse, s'effectue en resserrant manuellement les deux pattes 25a, 25b de manière à supprimer l'accrochage entre leurs dents 253a, 253b et la paroi du miroir, puis en tirant le porte-lampe vers l'arrière.

Bien entendu, la présente invention n'est nullement limitée aux formes de réalisation décrites et représentées, mais l'homme de l'art saura y apporter toute variante ou modification conforme à son esprit.

En particulier, les deux oreilles opposées 24a, 24b peuvent être remplacées par une lèvre flexible faisant tout le tour du corps 22 du porte lampe, ou par une pluralité de pattes flexibles régulièrement espacées.

En outre, les dents des pattes de verrouillage peuvent être remplacées par des gorges dans lesquelles les régions de bords homologues de l'orifice 12 peuvent venir s'engager lorsque lesdites pattes s'écartent élastiquement vers l'extérieur.

## Revendications

1. Dispositif de montage d'un porte-lampe (20) dans un miroir de dispositif d'éclairage ou de signalisation de véhicule automobile comportant un orifice (12) pour le passage dudit porte-lampe, le dispositif étant réalisé d'un seul tenant avec le porte-lampe et comprenant au moins une paroi (24a, 24b) s'étendant à partir d'un corps (22) du porte-lampe et apte à s'appuyer sur l'arrière du miroir au voisinage dudit orifice, et au moins une patte flexible de verrouillage/déverrouillage (25a, 25b) apte à être manoeuvrée par un opérateur et comportant des aménagements (253a, 253b) destinés à coopérer avec la région de bord dudit orifice sous l'effet d'un effort élastique tendant à l'écarter du corps du porte-lampe, dispositif caractérisé en ce qu'il est destiné au montage d'une lampe de ville notamment dans un projecteur, en ce que ledit orifice est formé dans une paroi inclinée du miroir, en ce que ladite paroi au moins prévue (24a, 24b) est flexible et s'étend vers l'extérieur à partir du corps (22) pour exercer une pression élastique sur l'arrière du miroir au voisinage dudit orifice (12), et en ce que ladite patte flexible de verrouillage/déverrouillage (25a, 25b) se prolonge à l'extérieur du miroir à travers ledit orifice (12), de façon à pouvoir être manoeuvrée depuis l'arrière dudit miroir.

2. Dispositif selon la revendication 1, caractérisé en ce qu'il comprend deux parois flexibles (24a, 24b) sous forme d'oreilles obliques diamétralement opposées.

3. Dispositif selon la revendication 2, caractérisé en ce que lesdites oreilles (24a, 24b) présentent une épaisseur qui diminue progressivement du corps du porte-lampe vers l'extérieur.

4. Dispositif selon l'une des revendications 1 à 3, caractérisé en ce qu'il est prévu deux pattes flexibles (25a, 25b) diamétralement opposées, s'étendant chacune essentiellement le long du corps du porte-lampe et portant sur sa face extérieure à un niveau intermédiaire une dent de verrouillage (253a, 253b) apte à coopérer avec une région du bord de l'orifice (12).

5. Dispositif selon la revendication 4, caractérisé en ce que chaque dent (253a, 253b) présente une section généralement triangulaire.

6. Dispositif selon la revendication 4 ou 5 rattachée à la revendication 2 ou 3, caractérisé en ce que les deux oreilles (24a, 24b) et les deux pattes (25a, 25b) sont mutuellement décalées d'environ 90°.

7. Dispositif selon l'une des revendications 4 à 6, caractérisé en ce que les pattes (25a, 25b) présentent un profil courbe correspondant généralement à la courbure de la région de bord associée de l'orifice (12).

8. Dispositif selon l'une des revendications précédentes, caractérisé en ce qu'il est venu de moulage sur un porte-lampe (20 )réalisé en matière plastique flexible moulée.

9. Porte-lampe (20), notamment pour lampe de ville, dans un miroir (10) de dispositif d'éclairage ou de signalisation de véhicule automobile, notamment dans un miroir de projecteur, le miroir comportant une paroi inclinée dans laquelle est formé un orifice pour le passage dudit porte-lampe, caractérisé en ce qu'il comprend un dispositif de montage selon l'une des revendications précédentes.

## Claims

1. Device for mounting a lamp holder (20) in a reflector for a lighting or indicator device for a motor vehicle, having an orifice (12) for the said lamp holder to pass, the device being produced in a single piece with the lamp holder and comprising at least one wall (24a, 24b) extending from a body (22) of the lamp holder and able to bear on the rear of the reflector in the vicinity of the said orifice, and at least one flexible locking/unlocking lug (25a, 25b) able to be manoeuvred by an operator and having arrangements (253a, 253b) intended to cooperate with the edge region of the said orifice under the effect of an elastic force tending to move it away from the body of the lamp holder, a device characterised in that it is intended for mounting a parking light notably in a headlight, in that the said orifice is formed in an inclined wall of the reflector, in that the said wall at least provided (24a, 24b) is flexible and extends towards the outside from the body (22) in order to exert an elastic pressure on the rear of the mirror in the vicinity of the said orifice (12), and in that the said flexible locking/unlocking lug (25a, 25b) is extended to the outside of the reflector through the said orifice (12), so as to be able to be manoeuvred from the rear of the said reflector.

2. Device according to Claim 1, characterised in that it comprises two flexible walls (24a, 24b) in the form of diametrally opposed oblique brackets.

3. Device according to Claim 2, characterised in that the said brackets (24a, 24b) have a thickness which decreases progressively from the body of the lamp holder towards the outside.

4. Device according to one of Claims 1 to 3, characterised in that two diametrally opposed flexible lugs (25a, 25b) are provided, each extending essentially along the body of the lamp holder and carrying on its external face at an intermediate level a locking tooth (253a, 253b) able to cooperate with a region of the edge of the orifice (12).

5. Device according to Claim 4, characterised in that each tooth (253a, 253b) has a generally triangular section.

6. Device according to Claim 4 or 5 attached to Claim 2 or 3, characterised in that the two brackets (24a, 25b) and the two lugs (25a, 25b) are mutually offset by approximately 90°.

7. Device according to one of Claims 4 to 6, characterised in that the lugs (25a, 25b) have a curved profile corresponding generally to the curvature of the associated edge region of the orifice (12).

8. Device according to one of the preceding claims, characterised in that it is moulded on a lamp holder (20) produced from moulded flexible plastics material.

9. Lamp holder (20), notably for a parking light, in a reflector (10) for a lighting or indicator device for a motor vehicle, notably in a headlight reflector, the reflector having an inclined wall in which an orifice is formed for passage of the said lamp holder, characterised in that it comprises a mounting device according to one of the preceding claims.

## Patentansprüche

1. Vorrichtung zum Einbau eines Lampenhalters (20) in einem Reflektor einer Beleuchtungs- oder Signalvorrichtung eines Kraftfahrzeugs mit einer Öffnung (12) für den Durchgang des besagten Lampenhalters, wobei die Vorrichtung einstückig mit dem Lampenhalter ausgeführt ist und wenigstens eine Wand (24a, 24b), die sich von einem Körper (22) des Lampenhalters aus erstreckt und an der Rückseite des Reflektors in der Nähe der besagten Öffnung zur Anlage kommen kann, und wenigstens einen flexiblen Verriegelungs-/Freigabeansatz (25a, 25b) umfaßt, der durch einen Bediener betätigt werden kann und Anordnungen (253a, 253b) umfaßt, die dazu bestimmt sind, mit dem Kantenbereich der besagten Öffnung unter der Einwirkung einer elastischen Kraft zusammenzuwirken, die dazu tendiert, sie vom Körper des Lampenhalters zu entfernen, **dadurch gekennzeichnet,** daß sie für den Einbau einer Kennleuchte insbesondere in einem Scheinwerfer bestimmt ist, daß die besagte Öffnung in einer geneigten Wand des Reflektors ausgebildet ist, daß die besagte wenigstens eine vorgesehene Wand (24a, 24b) flexibel ist und sich vom Körper (22) aus nach außen erstreckt, um einen elastischen Druck auf die Rückseite des Reflektors in der Nähe der besagten Öffnung (12) auszuüben, und daß der besagte flexible Verriegelungs-/Freigabeansatz (25a, 25b) außerhalb des Reflektors durch die besagte Öffnung (12) hindurch verlängert ist, um von der Rückseite des besagten Reflektors aus betätigt werden zu können.

2. Vorrichtung nach Anspruch 1, **dadurch gekennzeichnet,** daß sie zwei flexible Wände (24a, 24b) in Form von diametral gegenüberliegenden schrägen Lappen umfaßt.

3. Vorrichtung nach Anspruch 2, **dadurch gekennzeichnet,** daß die besagten Lappen (24a, 24b) eine Dicke aufweisen, die sich vom Körper des Lampenhalters nach außen allmählich verringert.

4. Vorrichtung nach einem der Ansprüche 1 bis 3, **dadurch gekennzeichnet,** daß zwei diametral gegenüberliegende flexible Ansätze (25a, 25b) vorgesehen sind, die sich jeweils im wesentlichen entlang dem Körper des Lampenhalters erstrecken und an seiner Außenfläche in einer Zwischenhöhe einen Verriegelungszahn (253a, 253b) tragen, der mit einem Bereich der Kante der Öffnung (12) zusammenwirken kann.

5. Vorrichtung nach Anspruch 4, **dadurch gekennzeichnet,** daß jeder Zahn (253a, 253b) einen allgemein dreieckigen Querschnitt aufweist.

6. Vorrichtung nach Anspruch 4 oder 5 in Verbindung mit Anspruch 2 oder 3, **dadurch gekennzeichnet,** daß die zwei Lappen (24a, 24b) und die zwei Ansätze (25a, 25b) um etwa 90° zueinander versetzt sind.

7. Vorrichtung nach einem der Ansprüche 4 bis 6, **dadurch gekennzeichnet,** daß die Ansätze (25a, 25b) ein gekrümmtes Profil aufweisen, das im allgemeinen der Krümmung des zugehörigen Kantenbereichs der Öffnung (12) entspricht.

8. Vorrichtung nach einem der vorangehenden Ansprüche, **dadurch gekennzeichnet,** daß sie einstückig an einem Lampenhalter (20) angeformt ist, der aus geformtem flexiblem Kunststoff ausgeführt ist.

9. Lampenhalter (20), insbesondere für eine Kennleuchte, in einem Reflektor (10) einer Beleuchtungs- oder Signalvorrichtung eines Kraftfahrzeugs, insbesondere im Reflektor eines Scheinwerfers, wobei der Reflektor eine geneigte Wand umfaßt, in der eine Öffnung für den Durchgang des besagten Lampenhalters ausgebildet ist, **dadurch gekennzeichnet,** daß er eine Einbauvorrichtung nach einem der vorangehenden Ansprüche umfaßt.
